# EUROPÄISCHE PATENTSCHRIFT

(11) **EP 0 954 639 B1**
(45) Veröffentlichungstag und Bekanntmachung des Hinweises auf die Patenterteilung: **13.11.2002**
(21) Anmeldenummer: 98904117.3
(22) Anmeldetag: 22.01.1998
(51) Int. Cl.: E01C 5/00

(54) **FORMSTEIN-BAUSATZ**
MOULDED BRICK BUILDING SET
JEU DE CONSTRUCTION A BRIQUES MOULEES

(30) Priorität: 25.01.1997 DE 19702650; 12.02.1997 DE 19705298
(43) Veröffentlichungstag der Anmeldung: 10.11.1999
(73) Patentinhaber: Scheiwiller, Rolf, CH-6052 Hergiswill (CH)
(72) Erfinder: Scheiwiller, Rolf, CH-6052 Hergiswill (CH)
(74) Vertreter: Otten, Herbert
(86) Internationale Anmeldenummer: EP9800334
(87) Internationale Veröffentlichungsnummer: WO98032925

(56) Entgegenhaltungen:
- EP-A- 0 486 454
- EP-A- 0 487 807
- EP-A- 0 504 536
- DE-A- 3 409 114
- DE-A- 19 602 672
- DE-U- 9 208 769
- DE-U- 9 420 050
- DE-U- 29 516 425

## Beschreibung

Die Erfindung betrifft einen Formstein-Bausatz nach dem Oberbegriff des Anspruchs 1.

Formsteine und insbesondere Pflastersteine sind in vielfältigen Ausführungsformen bekannt. Sie dienen zur Gestaltung von Gartenanlagen, Wegen sowie auch zur Befestigung von befahrbaren Flächen. Derartige Pflastersteine können seitlich achsparallele ebene Seitenflächen aufweisen, wobei die Pflastersteine mit oder ohne Fuge verlegt werden können. Um die verlegten Pflastersteine gegen seitliches Verschieben zu sichern, werden diese auch mit seitlichen Verzahnungen bzw. formschlüssigen Verbindungen versehen. Dabei kann die formschlüssige Verbindung flächenhaft (DE 31 16 540 C2; US 34 94,266) oder mittels ineinander greifende Verzahnungselemente erfolgen (DE 92 01 491 U1; EP 00 60 961 B1). Bei dem genannten Stand der Technik erfolgt die Verzahnung bzw. Verbindung im Wesentlichen über die gesamte Seitenwandung, so daß Fugen, Spalten oder sonstige Zwischenräume zwischen benachbarten Steinen in aller Regel nicht vorhanden sind. Eine Verzahnung kann jedoch auch mittels formschlüssig ineinander greifenden Abstandhaltern an den Seitenwandungen erfolgen, wie dies beispielsweise in der DE 40 36 461 A1, der DE 89 13 777 U1 oder der DE 37 43 035 A1 gezeigt ist. Durch die Abstandshalter können Zwischenräume bzw. Fugen zwischen den verlegten Pflastersteinen geschaffen werden, die eine sichere Verkeilung bzw. Verzahnung zwischen den Steinen und eine bessere Entwässerung der verlegten Fläche ermöglichen. In diesem Zusammenhang ist eine deutliche Tendenz bei der Verwendung derartiger Steinsysteme dahingehend erkennbar, daß eine Versiegelung der Flächen möglichst vermieden werden soll, d. h. Regenwasser sollte möglichst auf dem gesamten Belag selbst abfließen bzw. versickern können. Dies kann durch Abstandshalter mit Zwischenräumen ermöglicht werden.

Die bekannten Pflastersteinsysteme haben jedoch den Nachteil, daß sie aufgrund der meist ununterbrochenen Verzahnung oder verzahnenden Flächengestaltung der Seitenflächen eine Fugenbildung mit der Möglichkeit einer problemlosen Entwässerung nicht gewährleisten. Sofern die bekannten Pflastersteine an ihren Seitenwandungen nur vereinzelte Abstandshalter als Verzahnungselemente und fugenbildende Mittel aufweisen, sind diese jedoch nicht geeignet, in einem Formstein-Bausatz Verwendung zu finden. Nachteilig an den bekannten Pflastersteinen ist es weiterhin, daß die Eckbereiche der Steine einer hohen, diese ggf. zerstörenden Belastung ausgesetzt sind.

Aus der Druckschrift DE-U-9 208 769 ist ein Formstein bekanntgeworden, der ebenfalls an den Seitenkanten des Pflastersteins versetzt zueinander angeordnete Abstandshalter aufweist. Diese Abstandshalter bilden jedoch keine Verzahnung sondern dienen zur Herstellung einer gleichmäßigen seitlichen Fuge.

Der Erfindung liegt die Aufgabe zugrunde, einen Formstein-Bausatz vorzuschlagen, bei dem die Bildung gleichmäßiger Fugen und ein problemloses Absickern von Wasser innerhalb des gesamten Belages gewährleistet ist, unter Beibehaltung einer gegenseitigen Verankerung beim Auftreten seitlicher Verschiebungskräfte. Dabei soll eine hohe Flexibilität von Gestaltungsmöglichkeit gewährleistet sein. Weiterhin ist es Aufgabe der Erfindung, die Belastung der empfindlichen Eckbereiche der Steine herabzusetzen.

Diese Aufgabe wird ausgehend von einem Pflasterstein nach dem Oberbegriff des Anspruchs 1 durch die kennzeichnenden Merkmale des Anspruchs 1 gelöst.

Durch die in den Unteransprüchen genannten Maßnahmen sind vorteilhafte und zweckmäßige Weiterbildungen und Ausführungen der Erfindung möglich.

Die Erfindung sieht verschiedene Formsteine und insbesondere Pflastersteine vor, die im Bausatz zum Einfügen in einen Pflastersteinverband geeignet sind, d. h. zur Eingliederung in ein flächendeckendes, gitterförmiges Raster. Dabei sind seitliche Abstandshalter vorgesehen, die eine Fugenbildung ermöglichen und damit auch zur problemlosen Entwässerung der Fläche dienen. Die Abstandshalter sind derart an den Seitenflächen der Pflastersteine konzipiert, daß eine seitliche formschlüssige Verankerung zwischen den aneinander grenzenden Stoßflächen gewährleistet ist, wobei die Verankerung aufgrund der Anordnung der Abstandshalter eine Schonung der Eckbereiche der Steinform vorsieht.

Die Erfindung sieht weiterhin einen Formstein-Bausatz vor, der aus verschieden großen Pflastersteinen besteht. Hierfür müssen die seitlichen Abstandshalter derart konfiguriert und aufeinander abgestimmt werden, daß bei allen Steingrößen eine zuverlässige seitliche Verankerung beziehungsweise Verzahnung gewährleistet ist, d. h. es soll über nahezu alle aneinander grenzenden Seitenflächen eine kippstabile Verzahnung gewährleistet sein. Spezielle Lücken zwischen den einzelnen Abstandshaltern ermöglichen einen optimalen Entwässerungseffekt bei gleichzeitiger Schonung der im verlegten Zustand oder beim Verlegen besonders beanspruchten Eckbereiche der Steine.

Die Erfindung wird anhand des nachfolgend angegebenen Ausführungsbeispiels sowie der Zeichnungen näher erläutert.

Es zeigen
- Fig. 1: ein erstes Ausführungsbeispiel für einen Formstein-Bausatz in Draufsicht in schematischer Darstellung,
- Fig. 2: die Formsteine nach Fig. 1 in Einzeldarstellung und perspektivischer Ansicht,
- Fig. 3: einen gegenüber Fig. 1 erweiterten Bausatz in Draufsicht und schematischer Darstellung und
- Fig. 4: die in Fig. 3 dargestellten zusätzlichen Bauelemente in perspektivischer Ansicht.

### Beschreibung der Ausführungsbeispiele:

Wie aus Fig. 1 ersichtlich, besteht der Formstein-Bausatz aus rechteckförmigen und quadratischen Einzelsteinen 1 bis 12. Entsprechend den jeweils in Fig. 1 eingezeichneten horizontalen und senkrechten Hilfslinien 13, 13' setzt sich jeder Pflasterstein 1 bis 12 aus einem oder mehreren quadratischen Segmenten 14 mit der Kantenlänge l₁ zusammen.

In Fig. 1 ist ein rechteckförmiger Grundstein 1 dargestellt, dessen kürzere Seitenwandung 15 eine Länge l₂ = 2 x l₁ und dessen längere Seitenwandung 16 eine Länge l₃ = 3 x l₁ aufweist. Die in Fig. 1 dargestellte Draufsicht auf den Grundstein 1 kann demnach aus sechs quadratischen Segmenten 14 zusammengesetzt werden.

Die Darstellung nach Fig. 1 zeigt weiterhin einen 1/2-Stein 2, der die halbe Fläche des Grundstein 1 einnimmt und durch einen länglichen Schnitt entlang der horizontalen Hilfslinie 13' im Grundstein 1 unter Halbierung der kürzeren Seitenwandung 15 entsteht. Der 1/2-Stein 2 hat demnach eine gleiche längere Seitenwandung 16 mit der Länge l₃ und eine kürzere Seitenwandung 17 mit der Länge l₁.

Dem Grundstein 1 ist ein weiterer 1/3-Stein 3 zugeordnet, der gemäß Draufsicht in Fig. 1 einen Flächeninhalt von zwei quadratischen Segmenten 14 umfaßt, mit einer längeren Seitenwandung 15 mit der Länge l₂ = 2 x l₁ und der kürzeren Seitenwandung 17 mit der Länge l₁.

Halbiert man den 1/3-Stein 3, so ergibt sich ein 1/6-Stein 4 als kleiner Quadratstein mit der Seitenlänge l₁. Die zugehörige Seitenwandung ist wiederum mit 17 bezeichnet.

Stellen die Steinformen 2 bis 4 verkleinerte Ausführungsformen des Grundstein 1 dar, so vergrößert sich diese Form mit dem 1 1/2-Stein 5, der in seiner Oberfläche aus neun quadratischen Segmenten 14 zusammengesetzt ist und dadurch eine quadratische Kontur mit der Seitenlänge l₃ erhält. Sein Flächeninhalt ergibt sich auch aus einer Zusammensetzung der Formsteine 1 und 2. Die Seitenwandungen 16 weisen beim 1 1/2-Stein eine Länge l₃ auf, entsprechend der längeren Seitenkante 16 des Grundsteins 1.

Verdoppelt man die Fläche des Grundsteins 1 so ergibt sich ein rechteckförmiger Doppelstein 6 mit einer kürzeren Seitenwandung 16 mit der Länge l₃ und der längeren Seitenwandung 18 mit der Länge l₄ = 2 x l₂ = 4 x l₁. Der Doppelstein 6 setzt sich demzufolge in seinem Flächeninhalt aus zwölf quadratische Segmente 14 zusammen.

Eine Erweiterung des Pflasterstein-Bausatzes nach Fig. 1 ergibt sich aus der Darstellung in Fig. 3. Stellt sich der quadratische Formstein 5 mit einer Kantenlänge der Seitenwandung 16 mit l₃, d. h. der längeren Seitenwandung des Grundsteins 1 dar, so wird der Normal-Quadratstein 7 in Fig. 3 aus der Kantenlänge l₂, d. h. der kürzeren Seitenwandung 15 des Grundsteins 1 gebildet. Er besteht demnach in seiner Fläche aus vier quadratischen Segmenten 14.

Verdoppelt man den Quadratstein 7 mit der Kantenlänge l₂, so ergibt ein rechteckförmiger zweiter Doppelstein 8, mit der kürzeren Seitenlänge l₂ der kürzeren Seitenwandung 15 und der längeren Seitenlänge l₄ = 2 x l₂ der längeren Seitenwandung 18. Die längere Seitenwandung 18 entspricht der gleich langen Seitenwandung 18 des ersten Doppelsteins 6.

Eine Vervierfachung des Flächeninhalts in Draufsicht des kleinen Quadratsteins 7 beziehungsweise eine Verdoppelung des Flächeninhalts des zweiten Doppelsteins 8 führt zu einem großen Quadratstein oder Vierfachstein 9 mit der Seitenlänge l₄ von 2 x l₂ = 4 x l₁.

Eine Ergänzung der Steinformen 1 bis 9 wird gemäß der Darstellung in Fig. 3 durch den Eckstein 10 vorgenommen, der in Draufsicht aus zwei sich in einer Ecke 21 berührenden kleinen Quadratsteinen 7 mit der Kantenlänge l₂ besteht, ergänzt durch ein Diagonalsegment 20, welches durch einen diagonal geschnittenen Quadratstein 7 entsteht. Die Schnittdiagonale 19' mit der Länge l₅ = √2 x l₂ im Quadratstein 7 ergibt demzufolge die diagonal verlaufende Außenwandung 19 oder Schrägfläche 19 im Formstein 10. Demzufolge kann der Eckstein auch aus zwei Quadratsteinen 7 sowie einem diagonal geschnittenen Quadratstein 7 als "Diagonalelement" 20 zusammengesetzt sein, mit entsprechenden zusätzlichen Abstandshaltern.

Das Pflastersteinsystem wird gemäß Darstellung in Fig. 3 weiterhin ergänzt durch einen "Diagonalstein" 11, der prinzipiell der Anordnung des Ecksteins 10 entspricht, bei welchem jedoch das Diagonalsegment 20 spiegelbildlich an der Ecke 21 2-fach angeordnet ist, so daß sich zwei Diagonalsegmente 20', 20'' ergeben. Zum Verständnis ist hierfür im Eckstein 10 die zusätzliche Diagonale 19'' angedeutet. Auch hier läßt sich dieser Stein 11 aus zwei Quadratsteinen 7 und zwei separaten "Diagonalelementen" 20', 20'' zusammensetzen.

Alle Formsteine 1 bis 11 weisen an ihren Außenwandungen 15 bis 19 im Grundkonzept gleich angeordnete Abstandshalter 22 auf.

Alle Abstandshalter 22 weisen gemäß der Darstellung in Fig. 1 einen in Draufsicht gesehenen trapezförmigen Querschnitt auf, mit einer auf der jeweiligen Seitenwandung liegenden Basisseite 23, die eine Länge l₆ hat. Die Trapezhöhe jedes Abstandshalters 22 ist mit h₁ beispielhaft am Grundstein 1 angegeben und bestimmt im Wesentlichen die Fugenbreite benachbarter Formsteine. Anders als in Fig. 1 zur Erläuterung dargestellt, berühren die Trapezaußenseiten 24 der Abstandshalter 22 im Allgemeinen die jeweiligen gegenüberliegenden Seitenwandungen 15 bis 19 des angrenzenden Steins.

Die Anordnung der Anstandshalter 22 erfolgt gemäß Darstellung am Grundstein 1 grundsätzlich derart, daß ausgehend von jeder Ecke 25 des jeweiligen Formsteins 1 bis 12 in einer Richtung der ersten Seitenwandung (z. B. 16 beim Formstein 1) eine kleine Lücke 26 mit einer Breite a und in der anderen Richtung der anderen Seitenwandung (z. B. 15 beim Formstein 1) eine große Lücke 27 mit der Breite b gebildet wird, bevor der jeweils erste Abstandshalter 28 bzw. 29 folgt. Der Abstand bzw. die Lückenbreite a wird dabei etwa gleich der einheitlichen Breite c der Abstandshalter 22 der Formsteine 1 bis 11 gewählt, wobei die Breite c der Basislänge l₆ des dargestellten Trapezes entspricht.

Der Abstand bzw. die Lückenbreite b der größeren Lücke 27 wird als doppelter Wert der Lückenbreite a d. h. b ≈ 2·a ≈ 2·c gewählt. Durch diese Maßnahme bleibt jedes Eck der Formsteine in angemessenem Abstand frei von Abstandshaltern 22. Es treten hierdurch keine Belastungen, Eckenpressungen, d. h. keine Drücke auf die Eckbereiche auf, was zur Vermeidung von Beschädigungen beim Verlegen sowie bei Belastung im verlegten Zustand führt. Weiterhin bilden die Lücken 26, 27 ausreichend Platz für einen guten Wasserabfluß zumindest im Eckbereich aller Steine, der durch weitere Lücken im Mittelbereich der Seitenflächen der Steine unterstützt werden kann. Eine entsprechende Anordnung von Abstandshaltern 28, 29 im jeweiligen Eckbereich weist jeder Formstein 1 bis 11 auf.

Reduziert man die zuvor beschriebene Anordnung der Abstandshalter 28, 29 mit zugehörigen Lücken 26, 27 auf den 1/6-Stein 4 in Fig. 1, so verbleiben bei einer Steinform mit der Kantenlänge l₁ lediglich jeweils 1 Abstandshalter auf jeder Seitenwandung 17. Hier fallen die Abstandshalter 28, 29 in ihrer Bedeutung zusammen, je nachdem von welcher Ecke man diesen betrachtet. Gleiches gilt für die Eckbereiche der kurzen Seitenwandungen 17 bei den Formsteinen 2 und 3.

Bei den in der Fig. 1 dargestellten längeren Seitenwandungen 15, 16, 18 mit den Längen l₂, l₃, l₄ sind zusätzliche Abstandshalter auf den Seitenwandungen zur Herstellung einer formschlüssigen Verzahnung zwischen den Formsteinen vorgesehen. Dabei ist maßgeblich, daß jedes hilfsweise gedachte quadratische Segment 14 mit seiner Seitenlänge l₁ entweder einen Abstandshalter 29, 29' in einem Abstand b von der Ecke 25 des Steins oder einer Ecke 30 des jeweiligen quadratischen Segments 14 aufweist, und sich über eine Länge c auf diesen Seitenwandungsabschnitt mit der Länge l₁ erstreckt. Zur anderen Ecke 31 dieses jeweiligen Segments 14 verbleibt dann die kleinere Lücke mit dem Abstand a. Hierzu wird z. B. auf den Formstein 5 verwiesen. Befindet sich demzufolge an einem quadratischen Segment 14 an seiner Außenfläche nur ein Abstandshalter, so wird die Kantenlänge l₁ bestimmt durch die Abmaße a + c + b, wobei a die kleine Lücke, b die große Lücke und c die Breite des jeweiligen Abstandshalters 22, 29' darstellt. Dies ist in Fig. 1 beim Grundstein 1 an der oberen längeren Seitenwandung 16 dargestellt.

Wie die längeren Seitenwandungen l₂ bis l₄ in Fig. 1 weiterhin darstellen, folgt dem Abstandshalter 28 mit dem kürzeren Abstand a zur jeweiligen Steinecke 25 ein in dem zugehörigen quadratischen Segment weiterer Abstandshalter 32, der in der Ecke 31 zum benachbarten quadratischen Segment beginnt und sich über die Breite c erstreckt. In einem solchen quadratischen Segment 14' mit der Länge l₁ ist die Reihenfolge ausgehend von der Ecke 25 des Formsteins durch die Lücke a plus die Breite c des ersten Abstandshalters 28 plus die Lücke 33 mit der Breite a zur Einfügung eines benachbarten Abstandshalter plus dem Abstand c des zweiten Abstandshalters 32 bestimmt.

Bei allen Seitenwandungen 15 bis 18 folgt nach dem ersten Abstandshalter 28 von der Ecke 25 mit dem Abstand a demzufolge jeweils ein zweiter Abstandshalter 32 in dem jeweiligen quadratischen Segment 14. Das nächstfolgende quadratische Segment weist bei einer Länge 12 der Seitenwandung 15 dann lediglich den nachfolgenden Abstandshalter 29 bzw. 29' auf. Dies entspricht der Anordnung der Grundlänge l₂ bei den Formsteinen 1, 2 und 3.

Verlängert sich die Seitenwandung gemäß den Steinformen 1 und 2 von der Länge l₂ auf die Länge 13, so wird ein zusätzliches quadratisches Segment mit der Länge l₁ an die Länge l₂' angesetzt, mit dem zusätzlichen Abstandshalter 29'. Liegt dieser Abstandshalter 29' im Abstand b zum Eckbereich 25, so fällt dieser mit dem Abstandshalter 29 zusammen.

Jede gegenüberliegende Seite jedes Formsteins 1 bis 6 ist diagonal-symmetrisch ausgebildet, d. h. die jeweilige Seitenwandung 15 bis 18 ist auf der gegenüberliegenden Seite im oder gegen den Uhrzeigersinn gedreht wieder vorhanden. Dadurch wiederholen sich grundsätzlich die Belegungsmuster der Abstandshalter 28, 29, 32 im Abstand von l₂, l₂' zuzüglich eines eventuell weiterhin vorhandenen quadratischen Segments 14 mit der Länge l₁.

Die Breite der jeweiligen Abstandshalter sowie die dazwischen liegenden Lücken bilden ein einfaches oder vielfaches der entsprechenden Abmaße, um eine problemlose Ineinanderverzahnung beim Zusammenschieben der Steine zu ermöglichen. Dabei werden bei den Steinformen mit den Längen l₃ und l₄ nicht nur im Eckbereich, sondern auch im mittleren Bereich des Steins Lücken für eine bessere Wasserabfuhr gebildet. Dies folgt aus die nur vereinzelt angebrachten Abstandshalter 29' in den jeweiligen quadratischen Segmenten.

Das Grundprinzip der Abstandshalter zeigt demzufolge der Längenabschnitt l₂ der Seitenwandungen 15 in den Ausführungsbeispielen, in denen jeweils zwei Abstandshalter 28, 32 in einem quadratischen Segment 14' und ein dritter Abstandshalter 29 im nachfolgenden Segment dieser Seitenwandung 15 angeordnet ist. Die beiden Abstandshalter 28, 32 korrespondieren beim Zusammenfügen der Steine mit dem Abstandshalter 29 des angrenzenden Pflastersteins, d. h. der Abstandshalter 29 greift in die Lücke 33 zwischen den Abstandshalter 28, 32 formschlüssig ein.

Vergrößert man die Seitenwandung mit der Länge l₂ um das einfache oder vielfache des Längenabschnitts l₁ entsprechend den Längenabmessungen l₃ und l₄, so wird demzufolge die jeweilige Seitenwandung 16, 18 mit zusätzlichen Abstandshaltern 29', 32' bestückt, die wiederum im Rastermaß entsprechend den Rasterlinien 13 liegen. Wie demzufolge in Fig. 1 am Formstein 1 dargestellt, setzt sich die längere Seitenwandung 15 mit der Länge l₃ zusammen aus einem Längenabschnitt l₂' plus einem Längenabschnitt l₁, wobei der Längenabschnitt l_{2'} eine Umsetzung des Längenabschnitts l₂ der kürzeren Seitenwandung 14 gegen den Uhrzeigersinn bedeutet. Die beiden Abstandshalter 28, 32 der Seitenwandung 15 werden dann zu dem entsprechenden Abstandshalter 28, 32 auf l₂'. Die Seitenwandung 16 setzt sich demzufolge zusammen aus einer Seitenwandung 15 der kürzeren Seitenwandung des Formsteins zuzüglich der Seitenwandung 17 der Formsteine 2 bis 4.

Jeweils gegenüberliegende Seiten aller Formsteine 1 bis 9 sind diagonal symmetrisch angeordnet, d. h. jeweils im gleichen Umlaufsinn am Stein transferiert.

Bei der Steinform gemäß dem Formstein 6 ist die längere Seitenwandung 17 auf zweimal l₂ verlängert, so daß sich das Schema der drei Abstandshalter 28, 32, 29 der Seitenwandung 15 verdoppelt. Dies ist durch die Darstellung l_{2'} gezeigt. Setzt man demzufolge die Seitenwandung 15 mit der Länge l₂ zweimal hintereinander, so ergibt sich die Seitenwandung 18 mit der Länge l₄.

Die zuvor beschriebene Anordnung der Abstandshalter setzt sich auch in den in Fig. 3 dargestellten zusätzlichen Formstein-Varianten fort. Auch die Pflastersteine 7, 8 und 9 weisen die charakteristische Folge von zwei Abstandshaltern 28, 29 ausgehend von jeder Ecke 25 auf, die zwischen sich einen oder mehrere Abstandshalter einschließen. Dies ist in einem gewissen beabstandeten Zustand in Fig. 3 dargestellt.

Die jeweiligen Schrägflächen 19 der Formsteine 10, 11 weisen ebenfalls zwei vom Eckbereich beabstandete Abstandshalter 28', 29' auf, die einen Abstand a' bzw. b' zur jeweiligen Ecke 25' einnehmen. Dabei findet wiederum eine entsprechende Anpassung der Abstände a', b' und c' statt. Die Schrägflächen 19 der Steine 10, 11 entsprechen der Diagonalen 19' des Quadratsteins 7, so daß sich die Anordnung und Abmessungen der Schrägfläche 19 bzw. Diagonalen 19' ergibt aus l₅ = √2 x l₂. Die Abmessungen der Abstandshalter 28', 29', 32' ergibt sich ebenfalls aus dieser Rechenregel, d. h. c' = c x √2, a' = a x √2 und b' = b x √2.

Die einzelnen Formsteine sind in den Fig. 2 und 4 nochmals in perspektivischer Ansicht dargestellt. Gleiche Teile sind mit gleichen Bezugszeichen versehen. Gleichermaßen sind die Seitenwandungen 15 bis 19 jeweils mit entsprechender Ausbildung von Abstandshaltern dargestellt.

Entsprechend der Darstellung des Grundsteins 1 in Fig. 2 weist dieser eine Höhe H auf. Die Abstandshalter 22 reichen von der Bodenfläche 34 bis zu einer Höhe h₂, die sich nicht bis zur oberen Fläche 35 des jeweiligen Formsteins erstreckt, sondern in einem Abstand d unterhalb der oberen Fläche 35 endet. Hierdurch sind die verzahnenden Abstandshalter im verlegten Zustand nicht sichtbar.

Wie erwähnt, sind gegenüberliegende Flächen jedes Formsteins gleich ausgebildet, wobei die Anordnung der Abstandshalter in einem umlaufenden Drehsinn, d. h. diagonal symmetrisch vorgenommen ist.

Die perspektivischen Darstellungen der Formsteine 7 bis 11 in Fig. 4 entsprechen denjenigen aus Fig. 3. Gleiche Teile sind wiederum mit gleichen Bezugszeichen versehen.

Wie insbesondere aus Fig. 3 ersichtlich, lassen sich alle Formsteine 1 bis 11 in einem vorgegebenen Rastersystem verlegen, wobei grundsätzlich die Seitenwandungen formschlüssig ineinander führbar sind. Hierdurch ergeben sich eine Vielzahl von möglichen Verlegemuster. Das Rastermaß beträgt bei aneinander liegenden Abstandhaltern R = n x l₁ + 2 x 1/2h, wobei n = 1 bis 4 und h₁ die Höhe des Abstandshalters 22 ist.

Die Erfindung ist nicht auf das beschriebene und dargestellte Ausführungsbeispiel beschränkt. Sie umfaßt auch vielmehr alle Ergänzungen und Verbesserungen im Rahmen der Schutzrechtsansprüche. So lassen sich wie angedeutet, auch einzelne Steine in Teilsteine zerlegen, wie z. B. ein Diagonalschnitt durch den Quadratstein 7 um die Diagonalelemente 20, 20', 20'' zu erhalten, die wiederum allseitig entsprechende Abstandshalter aufweisen. Aufgrund der Rechenregel l₅ = l₂ x √2 vergrößern sich die entsprechenden Abmaße an der Schrägfläche 19.

Weiterhin möglich wäre ein quadratischer Ergänzungsstein 12 (Hypotenusenstein) mit der Seitenlänge l₅ = √2 x l₂ zur seitlichen Fortsetzung der Schrägflächen 19 wie in Fig. 3 angedeutet.

Schließlich können auch der kleine Quadratstein 4 oder die Seitenflächen 17 der Formsteine 2, 3 in Fig. 1 oder 3, in einer nicht unter Schutz stehenden Ausführungsvariante, entsprechend der Darstellung in Fig. 2 als Sonderflächen 17' von Sondersteinen 2', 3', 4' ausgebildet sein, mit einem weiteren Abstandshalter 36, 36' im Eckbereich beginnend, um beim maschinellen Abklammern eine flächige bzw. Zweipunkte-Anlagefläche zu erhalten, um hierdurch eine Verdrehung oder Verkantung zu vermeiden.

## Patentansprüche

1. Formstein-Bausatz insbesondere zum Einfügen in einen Pflastersteinverband, der in einem flächendeckenden, gitterförmigen Raster verlegbar ist und an seinen Seitenwandungen (15 bis 19) Abstandshalter (22, 28, 29) aufweist, wobei wenigstens ein Formstein (1-12) aus einem Mehrfachen eines im Raster angeordneten quadratischen Segments (14) besteht und jede zu einem Nachbarstein angrenzende Seitenfläche des jeweiligen quadratischen Segments (14) wenigstens einen der Abstandshalter (22, 28, 29) besitzt und der Formstein (1-12) im Bereich seiner Ecken (25) beidseitig eine Lücke (26, 27) besitzt, die wenigstens die Breite (c) eines der Abstandshalter (22, 28, 29) oder eines Vielfachen hiervon aufweist, **dadurch gekennzeichnet, daß** die Abstandshalter (22, 28, 29) aneinandergrenzender Formsteine (1-12) eine Verzahnung bilden und daß jede Seitenwandung (15 bis 19) des Formsteins (1 bis 12) zu einer Ecke (25) einerseits eine kleinere Lücke (26) mit der Breite a zu einem Abstandshalter (28) und andererseits eine größere Lücke (27) mit der Breite b zu einem weiteren Abstandshalter (29) aufweist, wobei die Breite a etwa der einfachen und die Breite b etwa der doppelten Breite c der Abstandshalter (28, 29) entsprechen.

2. Formstein-Bausatz nach Anspruch 1, **dadurch gekennzeichnet, daß** bei einem Formstein (1 bis 3, 5 bis 11) mit mehr als einem quadratischen Segment (14) mit der Länge l₁ jedes in einer Ecke (25) des Formsteins liegendes Segment (14) an seiner einen Außenseite einen (29) und an der anderen Außenseite zwei (28, 32) Abstandshalter (22) am Segment aufweist.

3. Formstein-Bausatz nach Anspruch 1 oder 2, **dadurch gekennzeichnet, daß** die zu einem Nachbarstein hinweisende Außenseite eines quadratischen Segments (14), welches nicht im Eckbereich eines Formsteins angeordnet ist, wenigstens einen Abstandshalter (29') aufweist, der eine kleine Lücke a sowie eine große Lücke b zu den jeweiligen Eckpunkten (30, 31) dieses quadratischen Segments aufweist.

4. Formstein-Bausatz nach einem der vorhergehenden Ansprüche 1 bis 3, **dadurch gekennzeichnet, daß** die zu einem Nachbarstein hinweisende Außenseite eines weiteren quadratischen Segments (14), welches nicht im Eckbereich eines Formsteins angeordnet ist, zwei Abstandshalter (28', 32') aufweist, von denen einer im Eckbereich dieses quadratischen Segments angrenzt.

5. Formstein-Bausatz nach einem der vorhergehenden Ansprüche 1 bis 4, **dadurch gekennzeichnet, daß** jeweils gegenüberliegende Seitenwandungen (15 bis 19) eines Formsteins (1 bis 12) mit einer gleichen Anordnung von Abstandshaltern (22), jedoch diagonal-symmetrisch bzw. im gleichen Drehsinn umlaufend ausgebildet sind.

6. Formstein-Bausatz nach einem der vorhergehenden Ansprüche, **dadurch gekennzeichnet, daß** ein rechteckförmiger Grundstein (1) vorgesehen ist, der in Draufsicht einen Flächeninhalt von sechs quadratischen Segmenten (14) mit einer Seitenlänge l₁ beinhaltet, mit einer Seitenlängen-Aufteilung der Seitenwandungen (16, 15) von l₃ = 3 x l₁ zu l₂ = 2 x l₁, wobei die jeweils kürzere Seitenwandung (15) drei Abstandshalter (28, 29, 32) und die jeweils längere Seitenwandung (16) einen, gegenüber der kürzeren Seitenwandung (15) zusätzlichen dritten Längenabschnitt mit der Länge l₁ mit einem weiteren Abstandshalter (29') im Abstand b vom Eckbereich (25) aufweist.

7. Formstein-Bausatz nach Anspruch 6, **dadurch gekennzeichnet, daß** ein 1/2-Stein (2) vorgesehen ist, dessen jeweils längere Seitenwandung (16) des Grundsteins (1) mit der Länge l₃ und dessen kürzere Seitenwandung (17) der halben Länge l₂/2 der kürzeren Seitenwandung (15) bzw. der Länge l₁ eines quadratischen Segments (14) des Grundsteins (1) entspricht, wobei die kürzere Seitenwandung (17) einen oder zwei Abstandshalter (28, 29, 36) aufweist.

8. Formstein-Bausatz nach einem der vorhergehenden Ansprüche, 6 oder 7 **dadurch gekennzeichnet, daß** ein weiterer 1/3-Stein (3) vorgesehen ist, dessen jeweils längere Seitenwandung (15) der kürzeren Seitenwandung (15) mit der Länge l₂ des Grundsteins (1) entspricht und dessen jeweils kürzere Seitenwandung (17) einen im Abstand a bzw. b von der jeweiligen entfernt liegenden Abstandshalter (22) aufweist.

9. Formstein-Bausatz nach einem der vorhergehenden Ansprüche 1 bis 3, 4 oder 5, **dadurch gekennzeichnet, daß** ein erster, kleiner Quadratstein (4) vorgesehen ist, dessen vier Seitenwandungen (17) jeweils einen im Abstand a und b vom Eckbereich (25) angeordneten Abstandshalter (22) aufweisen, wobei die Seitenlänge l₁ der halben Seitenlänge l₂/2 des Formsteins (1) bzw. der Seitenlänge l₁ eines quadratischen Segments (14) entspricht und daß dem Stein (4) vorzugsweise ein weiterer Abstandshalter (36, 36') im Eckbereich jeder Seitenfläche (17) zugeordnet ist.

10. Formstein-Bausatz nach einem der vorhergehenden Ansprüche 1 bis 5, **dadurch gekennzeichnet, daß** ein zweiter, großer Quadratstein (5) vorgesehen ist, dessen Seitenwandung (16) jeweils der längeren Seitenwandung (16) mit der Länge l₃ des Grundsteins (1) entspricht.

11. Formstein-Bausatz nach einem der vorhergehenden Ansprüche 1 bis 5 **dadurch gekennzeichnet, daß** ein weiterer, mittlerer Quadratstein (7) vorgesehen ist, dessen Seitenwandung (15) jeweils der kürzeren Seitenwandung (15) mit der Länge l₂ des Grundsteins (1) entspricht.

12. Formstein-Bausatz nach einem der vorhergehenden Ansprüche 1 bis 5 **dadurch gekennzeichnet, daß** ein vierter Quadratstein (9) vorgesehen ist, dessen jeweilige Seitenlänge (18) mit der Länge l₄ einer Verdoppelung der kürzeren Seitenlänge (15) mit der Länge l₂ des Grundsteins (1) entspricht.

13. Formstein-Bausatz nach einem der vorhergehenden Ansprüche 7 bis 8 **dadurch gekennzeichnet, daß** ein erster rechteckförmiger Doppelstein (6) vorgesehen ist, dessen jeweils längere Seitenwandung (18) der Verdoppelung der kürzeren Seitenwandung (15; 2 x l₂) des Grundsteines (1) und dessen jeweils kürzere Seitenwandung (16) der längeren Seitenwandung (16) mit der Länge l₃ des Grundsteins (1) entspricht.

14. Formstein-Bausatz nach einem der vorhergehenden Ansprüche 7 bis 8 **dadurch gekennzeichnet, daß** eine weiterer rechteckförmiger Doppelstein (8) vorgesehen ist, dessen jeweils längere Seitenwandung (18) der Verdoppelung der kurzen Seitenwandung (15; 2 x l₂) des Grundsteins (1) und dessen jeweils kürzere Seitenwandung (15) der einfachen Länge l₂ der kurzen Seitenwandung (15) des Grundsteins (1) entspricht.

15. Formstein-Bausatz nach einem der vorhergehenden Ansprüche 7 bis 8 **dadurch gekennzeichnet, daß** der Grundstein (1) aus zwei 1/2-Steinen (2) zusammensetzbar ist, mit jeweils allseitigen Abstandshaltern (22).

16. Formstein-Bausatz nach einem der vorhergehenden Ansprüche 7 bis 8 **dadurch gekennzeichnet, daß** ein Eckstein (10) vorgesehen ist, der aus zwei sich in einem Eck (21) berührenden Quadratflächen mit der Seitenlänge l₂ entsprechend der kurzen Seitenlänge (15) des Grundsteins (1) zusammengesetzt ist sowie eines diese Flächen verbindenden Diagonalelements (20), wobei alle Außenflächen (15) eine Verzahnung (28, 29, 32) sowie die Diagonalfläche (19) eine entsprechende Verzahnung (28', 29', 32') aufweisen.

17. Formstein-Bausatz nach einem der vorhergehenden Ansprüche 7 bis 8 **dadurch gekennzeichnet, daß** ein Diagonalstein (11) vorgesehen ist, der körperlich oder flächenmäßig aus zwei in ihren Diagonalen (19') fluchtenden Quadratsteinen (7) mit einer Seitenlänge l₂ entsprechend der kürzeren Seitenlänge (15) des Grundsteins (1) zusammengesetzt ist, wobei die begrenzenden Schrägflächen (19) der Länge der Diagonalen (19') des Quadrats (7) entsprechen und vorzugsweise körperlich angesetzt sind.

18. Formstein-Bausatz nach einem der vorhergehenden Ansprüche 10 bis 12, **dadurch gekennzeichnet, daß** jeder Quadratstein (5, 7, 9) und/oder jeder Rechteckstein (1, 2, 3, 6, 8) in wenigstens einer Diagonalen (19') auftrennbar ist, wobei die diagonale Schrägfläche (19) ebenfalls mit Abstandshalter (28', 29', 32') versehen ist.

19. Formstein-Bausatz nach einem der vorhergehenden Ansprüche, **dadurch gekennzeichnet, daß** einer Schrägfläche (19) ein weiterer Ergänzungsstein (12) (Hypotenusenstein) zugeordnet ist, mit einer der jeweiligen Schrägflächen (19) angepaßten Seitenkantenlänge (l₅).

## Claims

1. Moulded brick building set, in particular for insertion in a pavement, which can be laid in a surface-covering latticed grid and has spacers (22, 28, 29) on its side walls (15 to 19), at least one moulded brick (1 to 12) consisting of a multiple of a square segment (14) arranged in the grid and each lateral face of the respective square segment (14) adjoining an adjacent brick having at least one of the spacers (22, 28, 29) and the moulded brick (1 to 12) having a gap (26, 27) on either side in the region of its corners (25) with at least the width (c) of one of the spacers (22, 28, 29) or a multiple thereof, **characterised in that** the spacers (22, 28, 29) of adjacent moulded bricks (1 to 12) mesh and **in that** each side wall (15 to 19) of the moulded brick (1 to 12) has, on the one hand, a smaller gap (26) with the width a to a spacer (28) and, on the other hand a larger gap (27) with the width b to a further spacer (29) to one corner (25), the width a corresponding approximately to the single width and the width b corresponding approximately to the doubled width c of the spacer (28, 29).

2. Moulded brick building set according to claim 1, **characterised in that** in a moulded brick (1 to 3, 5 to 11) with more than one square segment (14) of length l₁, each segment (14) located in a corner (25) of the moulded brick has one (29) spacer (22) at its one outer side and two (28, 32) spacers (22) at the other outer side on the segment.

3. Moulded brick building set according to claim 1 or 2, **characterised in that** the outer side of a square segment (14), which is not arranged in the corner region of a moulded brick, pointing toward an adjacent brick, has at least one spacer (29') with a small gap a and a large gap b to the respective corner points (30, 31) of this square segment.

4. Moulded brick building set according to any of the preceding claims 1 to 3, **characterised in that** the outer side of a further square segment (14), which is not arranged in the corner region of a moulded brick, pointing toward an adjacent brick, has two spacers (28', 32'), of which one adjoins this square segment in the corner region.

5. Moulded brick building set according to any of the preceding claims 1 to 4, **characterised in that** respective opposing side walls (15 to 19) of a moulded brick (1 to 12) are designed with an identical arrangement of spacers (22), but diagonally symmetrical or located peripherally in the same direction of rotation.

6. Moulded brick building set according to any of the preceding claims, **characterised in that** a rectangular foundation brick (1) is provided enclosing an area of six square segments (14) with a side length l₁ in plan view, with a side length distribution of the side walls (16, 15) of l₃ = 3 x l₁ to l₂ = 2 x l₁, the respective shorter side wall (15) having three spacers (28, 29, 32) and the respective longer side wall (16) having an additional third length portion compared with the shorter side wall (15) of length l₁ with a further spacer (29') at a distance b from the corner region (25).

7. Moulded brick building set according to claim 6, **characterised in that** a 1/2 brick (2) is provided, of which the respective longer side wall (16) of the foundation brick (1) corresponds to the length l₃ and of which the shorter side wall (17) corresponds to the half length l₂/2 of the shorter side wall (15) or the length l₁ of a square segment (14) of the foundation brick (1), the shorter side wall (17) having one or two spacer(s) (28, 29, 36).

8. Moulded brick building set according to either of the preceding claims 6 or 7, **characterised in that** a further 1/3 brick (3) is provided, of which the respective longer side wall (15) corresponds to the shorter side wall (15) of length l₂ of the foundation brick (1) and of which the respective shorter side wall (17) has a spacer (22) at a distance a and b from the respective remote spacer (22).

9. Moulded brick building set according to any of the preceding claims 1 to 3, 4 or 5, **characterised in that** a first small square brick (4) is provided, of which the four side walls (17) each have a spacer (22) arranged at a distance a and b from the corner region (25), the side length l₁ corresponding to half the side length l₂/2 of the moulded brick (1) or the side length l₁ of a square segment (14), and **in that** a further spacer (36, 36') is preferably associated with the brick (4) in the corner region of each lateral face (17).

10. Moulded brick building set according to any of the preceding claims 1 to 5, **characterised in that** a second large square brick (5) is provided, the side wall (16) of which corresponds to the longer side wall (16) of length l₃ of the foundation brick (1) in each case.

11. Moulded brick building set according to any of the preceding claims 1 to 5, **characterised in that** a further medium square brick (7) is provided, the side wall (15) of which corresponds to the shorter side wall (15) of length l₂ of the foundation brick (1) in each case.

12. Moulded brick building set according to any of the preceding claims 1 to 5, **characterised in that** a fourth square brick (9) is provided, of which the respective side length (18) of length l₄ corresponds to a doubling of the shorter side length (15) of length l₂ of the foundation brick (1).

13. Moulded brick building set according to any of the preceding claims 7 to 8, **characterised in that** a first rectangular double brick (6) is provided, of which the respective longer side wall (18) corresponds to the doubling of the shorter side wall (15; 2 x l₂) of the foundation brick (1) and of which the respective shorter side wall (16) corresponds to the longer side wall (16) of length l₃ of the foundation brick (1).

14. Moulded brick building set according to either of the preceding claims 7 to 8, **characterised in that** a further rectangular double brick (8) is provided, of which the longer side wall (18) corresponds to the doubling of the short side wall (15; 2 x l₂) of the foundation brick (1) and of which the respective shorter side wall (15) corresponds to the single length l₂ of the short side wall (15) of the foundation brick (1).

15. Moulded brick building set according to either of the preceding claims 7 to 8, **characterised in that** the foundation brick (1) is composed of two 1/2 bricks (2) each with spacers (22) on all sides.

16. Moulded brick building set according to either of the preceding claims 7 to 8, **characterised in that** a corner brick (10) is provided which is composed of two square faces touching at a corner (21) of side length l₂ corresponding to the short side length (15) of the foundation brick (1) and a diagonal element (20) connecting these faces, all outer faces (15) having teeth (28, 29, 32) and the diagonal face (19) having corresponding teeth (28', 29', 32').

17. Moulded brick building set according to either of the preceding claims 7 to 8, **characterised in that** a diagonal brick (11) is provided which is composed three-dimensionally or two-dimensionally of two square bricks (7) aligning in their diagonals (19') of a side length l₂ corresponding to the shorter side length (15) of the foundation brick (1), the bordering oblique faces (19) corresponding to the length of the diagonals (19') of the square (7) and preferably being provided three-dimensionally.

18. Moulded brick building set according to any of the preceding claims 10 to 12, **characterised in that** each square brick (5, 7, 9) and/or each rectangular brick (1, 2, 3, 6, 8) can be undone in at least one diagonal (19'), the diagonal oblique face (19) also being provided with spacers (28', 29', 32').

19. Moulded brick building set according to any of the preceding claims, **characterised in that** a further supplementary brick (12) (hypotenuse brick) with a side edge length (l₅) matched to the respective oblique faces (19) is associated with an oblique face (19).

## Revendications

1. Ensemble de constructions à pavés notamment destinés à être intégrés dans un pavage posé avec une trame en forme de grille pour une grande surface et dont les parois latérales (15-19) comportent des organes d'écartement (22, 28, 29)
au moins un pavé (1-12) se composant d'un multiple d'une surface élémentaire carrée (14) répartie suivant une trame et chaque surface latérale adjacente à un pavé voisin de la surface élémentaire carrée respective (14) possédant au moins un organe d'écartement (22, 28, 29), alors que
le pavé (1-12) possède au niveau de ses coins (25), de chaque côté, un intervalle (26, 27) ayant au moins la largeur (c) d'un organe d'écartement (22, 28, 29) ou d'un multiple de celui-ci,
**caractérisé en ce que**
les organes d'écartement (22,28,29) des pavés (1-12) adjacents forment une denture et
chaque paroi latérale (15-19) du pavé présente par rapport à un coin (25) d'un côté un petit intervalle (26) de largeur (a) par rapport à un organe d'écartement (28) et de l'autre côté, un intervalle [27] plus grand de largeur (b) par rapport à un autre organe d'écartement (29),
la largeur (a) correspondant sensiblement à la largeur (c) des organes d'écartement (28, 29) et la largeur (b) correspondant sensiblement au double de la largeur (c).

2. Ensemble selon la revendication 1,
**caractérisé en ce que**
pour un pavé (1-3, 5-11) correspondant à plus d'une surface élémentaire carrée (14) d'arête l₁, chaque surface élémentaire (14) située dans un coin (25) du pavé, présente sur un côté extérieur un organe d'écartement (22) et sur l'autre côté extérieur deux organes d'écartement (28, 32).

3. Ensemble selon les revendications 1 ou 2,
**caractérisé en ce que**
le côté extérieur d'une surface élémentaire carrée (14) tourné vers le pavé voisin, et qui ne se trouve pas dans un coin du pavé, comporte au moins un organe d'écartement (29') ayant un petit intervalle (a) et un grand intervalle (b) par rapport aux coins respectifs (30,31) de cette surface élémentaire carrée.

4. Ensemble selon les revendications 1 à 3,
**caractérisé en ce que**
le côté extérieur d'une autre surface élémentaire carrée (14), tourné vers le pavé voisin, et qui ne se trouve pas dans un coin du pavé, comporte deux organes d'écartement (28', 32') dont l'un est dans la zone de coin de cette surface élémentaire carrée.

5. Ensemble selon les revendications 1 à 4,
**caractérisé en ce que**
chaque fois les parois latérales opposées (15 - 19) d'un pavé (1 - 12)sont réalisées avec la même disposition des organes d'écartement (22) mais suivant une symétrie en diagonale ou en tournant dans le même sens de rotation.

6. Ensemble selon l'une des revendications précédentes,
**caractérisé par**
un pavé de base (1) de forme rectangulaire ayant, vu de dessus, une surface composée de six surfaces élémentaires carrées (14) d'une arête de longueur l₁, avec une répartition des longueurs latérales des côtés (16, 15) de l₃ = 3 x l₁ pour l₂ = 2 x l₁ et la paroi latérale (15) chaque fois la plus courte comporte trois organes d'écartement (28, 29, 32) et la paroi latérale (16) chaque fois la plus longue comporte par rapport au côté court (15) un troisième segment supplémentaire de longueur l₁ avec un autre organe d'écartement (29') à la distance (b) de la zone de coin (25).

7. Ensemble selon la revendication 6
**caractérisé par**
un pavé (1/2) (2), dont le grand côté (16) correspond au pavé de base (1) de longueur l₃ et le petit côté (17) correspond à la demi-longueur l₂/2 du petit côté (15) ou à la longueur (l₁) d'une surface élémentaire carrée (14) du pavé de base (1),
le petit côté (17) comportant un ou deux organes d'écartement (28, 29, 36).

8. Ensemble selon l'une des revendications 6 ou 7,
**caractérisé par**
un autre pavé (1/3), (3), dont le grand côté (15) correspond au petit côté (15) de longueur (l₂) du pavé de base (1) et dont le petit côté (17) possède un organe d'écartement (22) éloigné de la distance (a) et de la distance (b).

9. Ensemble selon l'une des revendications 1 à 3, 4 ou 5,
**caractérisé par**
un premier petit pavé carré (4) dont les quatre parois (17) ont chacune un organe d'écartement (22) à la distance (a) et (b) des zones de coin (25), la longueur l₁ de l'arête correspondant à la moitié de la longueur du côté l₂/2 du pavé (1) où à la longueur l₁ d'une surface élémentaire carrée (14), et le pavé (4) comporte de préférence un autre organe d'écartement (36, 36') dans la zone de coin de chaque surface latérale (17).

10. Ensemble selon l'une des revendications 1 à 5,
**caractérisé par**
un second pavé carré (5) de grande dimension dont la face (16) correspond au grand côté (16) de longueur (l₃) du pavé de base (1).

11. Ensemble selon l'une des revendications 1 à 5,
**caractérisé par**
un autre pavé carré (7) moyen dont le côté (15) correspond au côté court (15) de longueur l₂ du pavé de base (1).

12. Ensemble selon l'une des revendications 1 à 5,
**caractérisé par**
un quatrième pavé carré (9) dont l'arête respective (18) de longueur l₄ correspond au double du côté court (15) de longueur l₂ du pavé de base

13. Ensemble selon l'une des revendications 7 ou 8,
**caractérisé par**
un premier double pavé (6) rectangulaire dont le grand côté (18) correspond au double du petit côté (15 ; 2 x l₂) du pavé de base (1) et dont le petit côté (16) correspond au plus grand côté (16) de longueur l₃ du pavé de base (1).

14. Ensemble selon l'une des revendications 7 ou 8,
**caractérisé par**
un autre double pavé rectangulaire (8) dont le grand côté (18) correspond au double du petit côté (15 ; 2 x l₂) du pavé de base (1) et dont la paroi latérale courte (15) correspond à la longueur l₂ du petit côté (15) du pavé de base (1).

15. Ensemble selon l'une des revendications 7 ou 8,
**caractérisé en ce que**
le pavé de base (1) se compose de deux (1/2) pavés (2) avec des organes d'écartement (22) sur tous les côtés.

16. Ensemble selon l'une des revendications 7 ou 8,
**caractérisé par**
un pavé de coin (10) formé de deux surfaces carrées se touchant par un coin (21) et d'arête de longueur l₂ correspondant au petit côté (15) du pavé de base (1) ainsi que d'un élément diagonal (20) reliant ces surfaces, toutes les surfaces extérieures (15) ayant une denture (28, 29, 32), et de même la surface en diagonale (19) présentant une denture correspondante (28'. 29', 32').

17. Ensemble selon l'une des revendications 7 ou 8,
**caractérisé par**
un pavé en diagonale (11) composé d'un bloc ou du point de vue de la surface de deux pavés carrés (17) alignés suivant leurs diagonales (19') avec une longueur de côté 1₂ correspondant au petit côté (15) du pavé de base (1), les surfaces en biais adjacentes (19) correspondant à la longueur de la diagonale (19') du carré (7) et étant de préférence réalisées en pratique d'un seul bloc.

18. Ensemble selon l'une des revendications 10 à 12,
**caractérisé en ce que**
chaque pavé carré (5,7,9) et/ou chaque pavé rectangulaire (1, 2, 3, 6, 8) peut se diviser au moins sur une diagonale (19'), et la surface inclinée (19) de la diagonale comporte également des organes d'écartement (28', 29', 32').

19. Ensemble selon l'une des revendications précédentes,
**caractérisé par**
une surface en biais (19) d'un autre pavé complémentaire (12) (pavé d'hypoténuse) avec une longueur d'arête latérale l₅ adaptée aux surfaces en biais respectives (19).
